# FASCICULE DE BREVET EUROPEEN

(11) **EP 2 078 130 B1**
(45) Date de publication et mention de la délivrance du brevet: **22.02.2012**
(21) Numéro de dépôt: 07825398.6
(22) Date de dépôt: 16.10.2007
(51) Int. Cl.: E05F 15/10, E06B 9/68

(54) **PROCÉDÉ DE COMMANDE DU MOUVEMENT D'UN ÉCRAN MOBILE D'UN DISPOSITIF DOMOTIQUE AUTONOME**
VERFAHREN ZUR STEUERUNG DER BEWEGUNG EINES MOBILEN BILDSCHIRMS EINER AUTONOMEN HAUS-AUTOMATISIERUNGSVORRICHTUNG
METHOD OF CONTROLLING THE MOVEMENT OF A MOBILE SCREEN OF AN AUTONOMOUS HOME-AUTOMATION DEVICE

(30) Priorité: 18.10.2006 FR 0609149
(43) Date de publication de la demande: 15.07.2009
(73) Titulaire: Somfy SAS, 74300 Cluses (FR)
(72) Inventeur: CAVAREC, Pierre-Emmanuel, 74130 Mont Saxonnex (FR); BRUNO, Serge, 74460 Marnaz (FR); ROUSSEAU, Fabien, 74300 Cluses (FR); BENFERHAT, Olivier, 74600 Vieugy (FR); BOURGEOIS, Valérie, 74330 La Balme De Sillingy (FR); DEVIS, Frédéric, 74330 Poisy (FR)
(74) Mandataire: Bugnion Genève
(86) Numéro de dépôt international: PCT/IB2007/003098
(87) Numéro de publication internationale: WO 2008/047215

(56) Documents cités:
- DE-A1- 4 028 190
- DE-A1- 19 641 592
- DE-A1- 19 913 996
- DE-U1-202006 010 251

## Description

L'invention se rapporte à un procédé de commande du mouvement d'un équipement domotique autonome, mobile dans au moins deux sens opposés, et entraîné par un actionneur muni d'un moteur électrique.

Dans un tel équipement, un convertisseur d'énergie renouvelable, solaire, éolienne ou thermique, alimente électriquement un élément de stockage d'énergie électrique permettant d'assurer la manoeuvre d'un écran mobile par l'actionneur. L'écran mobile est par exemple un portail ou une porte de garage, un volet roulant, un store.

Un problème majeur avec ce type d'installation est le surdimensionnement du convertisseur d'énergie et de l'élément de stockage, afin de toujours disposer d'une quantité d'énergie suffisante au moment où l'utilisateur en a besoin. Le dimensionnement est rendu problématique par le caractère irrégulier de la disponibilité de la source d'énergie renouvelable, en particulier du fait de l'aléa climatique.

Pour éviter l'insatisfaction de l'utilisateur, ou même des problèmes de sécurité sur l'écran mobile ou pour les personnes, le concepteur est amené à surdimensionner les composants de conversion et/ou de stockage. Il en résulte un surcoût préjudiciable au développement de telles solutions autonomes.

On connaît de la demande DE196 41 592 un dispositif de porte automatique dans lequel on mesure régulièrement le niveau de charge d'une batterie électrique d'alimentation. En fonction de l'état de charge de celle-ci, on place le dispositif en mode normal, en mode économie d'énergie ou en mode de sécurité. Dans le mode économie d'énergie, la porte est entraînée à vitesse réduite. Dans le mode de sécurité, seules des commandes de sécurité peuvent être effectuées, le passage en mode de sécurité ayant lieu dès que l'énergie disponible dans la batterie est inférieure à l'énergie nécessaire pour exécuter une commande de sécurité complète. Dans ce mode, plus aucun autre type de commande n'est exécutable. Le fait de fixer un seuil d'énergie en-deçà duquel il n'est plus possible d'exécuter certaines commandes nuit fortement à la fonctionnalité du dispositif.

Le but de l'invention est de fournir un procédé de commande du mouvement d'un équipement domotique autonome remédiant aux inconvénients cités précédemment et améliorant les procédés de commande connus de l'art antérieur. En particulier, l'invention propose un procédé de commande permettant de dimensionner « au plus juste » le convertisseur d'énergie et l'élément de stockage de l'équipement domotique autonome tout en permettant à l'équipement d'assurer au maximum ses fonctions et en assurant la sécurité du fonctionnement de l'équipement. L'invention porte encore sur un équipement domotique mettant en oeuvre le procédé de commande et sur un procédé de configuration d'un tel équipement domotique.

Le procédé de commande selon l'invention est défini par les revendications 1, 2.

Différents modes d'exécution du procédé sont définis par les revendications dépendantes 3 à 10.

Le dispositif domotique selon l'invention est défini par la revendication 11.

Le dessin annexé représente, à titre d'exemple, un mode de réalisation d'un équipement domotique selon l'invention et différents modes d'exécution du procédé de fonctionnement selon l'invention.
La figure 1 est un schéma d'un mode de réalisation d'un équipement domotique autonome selon l'invention.
La figure 2 est un ordinogramme d'un premier mode d'exécution d'un procédé de commande d'un équipement domotique autonome selon l'invention.
La figure 3 est un ordinogramme illustrant le fonctionnement d'une procédure de recharge d'un élément de stockage d'énergie grâce à un moyen auxiliaire.
La figure 4 est un ordinogramme d'un mode d'exécution d'un procédé de configuration d'un équipement domotique autonome selon l'invention.
La figure 5 est un ordinogramme d'un deuxième mode d'exécution d'un procédé de commande d'un équipement domotique autonome selon l'invention.

Le dispositif domotique autonome INST représenté à la figure 1 comprend un écran mobile SCR entraîné dans un premier sens DIR1 ou dans un second sens DIR2 par un arbre d'entraînement SHF d'un moteur MOT contenu dans un actionneur ACT. L'actionneur comprend une unité de commande MCU dont une première sortie CW permet la rotation du moteur dans un sens horaire, tandis qu'une deuxième sortie CCW permet la rotation du moteur dans un sens anti-horaire. Les sens de rotation du moteur sont convertis en sens de mouvement de l'écran mobile SCR par un moyen non représenté. Alternativement, le moteur est de type linéaire. L'écran mobile SCR est décrit par la suite comme étant un store, mais il pourrait être de toute autre nature. Notamment, il pourrait être un portail, une porte de garage ou un volet roulant.

L'unité de commande comprend une première entrée IN1, de type logique, raccordée à une sortie RFC d'une unité de réception d'ordres RCU. Les ordres sont transmis à l'installation par voie radiofréquences.

Un émetteur d'ordres RX-TX, permet d'envoyer des ordres de commande vers l'unité de commande, comme représenté par un trait pointillé. L'émetteur d'ordres comprend une interface homme-machine MMI constituée par exemple de touches de commande et de moyens d'affichage. Alternativement, l'émetteur d'ordres comprend un capteur SR, par exemple un capteur d'ensoleillement, et des moyens logiques d'établissement d'un ordre de commande quand la grandeur mesurée par ce capteur, ou la variation de cette grandeur, dépasse un seuil prédéterminé. L'émetteur d'ordres est préférentiellement bidirectionnel.

L'unité de réception d'ordres RCU comprend donc un récepteur radiofréquences, et une entrée ANT raccordée à une antenne. Préférentiellement, l'unité RCU de réception d'ordres est bidirectionnelle, c'est-à-dire qu'elle permet l'envoi d'informations, en particulier vers l'émetteur d'ordres.

L'unité de commande comprend une deuxième entrée IN2, de type logique, raccordée à un capteur de position POS, par exemple de type absolu ou alternativement de type incrémental, indiquant la position ou le déplacement de l'écran mobile. Alternativement, le capteur de position POS est de type potentiométrique et la deuxième entrée IN2 est alors de type analogique.

L'actionneur est alimenté par un élément de stockage d'énergie BAT, comprenant un accumulateur ou préférentiellement un supercondensateur. Cette alimentation est réalisée par un câble à deux conducteurs appliquant la tension de l'élément de stockage à une entrée d'alimentation VCC de l'unité de commande MCU.

L'élément de stockage BAT est alimenté par un convertisseur d'énergie renouvelable PVC, comprenant un panneau de cellules photovoltaïques. Alternativement, le convertisseur d'énergie est de type thermo-électrique ou mécano-électrique, l'énergie mécanique étant éolienne ou hydraulique. Un régulateur de charge, tel qu'un convertisseur élévateur DC-DC, peut être intercalé entre le convertisseur d'énergie renouvelable et l'élément de stockage. La liaison entre le convertisseur d'énergie renouvelable et l'élément de stockage est unidirectionnelle. Par exemple elle comporte une diode, de manière à éviter la décharge de l'élément de stockage dans le convertisseur d'énergie renouvelable.

L'élément de stockage peut être constitué de plusieurs éléments commutables, notamment afin de permettre une recharge plus rapide d'un élément de plus faible capacité.

Un moyen auxiliaire AUX permet de fournir l'énergie électrique nécessaire à une recharge de l'élément de stockage si l'énergie stockée est insuffisante et que l'utilisateur souhaite provoquer un mouvement. Le moyen auxiliaire AUX comprend un générateur électromécanique, par exemple un alternateur redresseur ou une dynamo activée manuellement par l'utilisateur. Alternativement, le moyen auxiliaire comprend un accumulateur ou une pile sèche et un convertisseur DC-DC.

Le raccordement du moyen auxiliaire à l'élément de stockage, représenté par une flèche, n'est pas permanent. Alternativement, le raccordement est permanent mais l'usage du moyen auxiliaire est intermittent et une liaison unidirectionnelle, par exemple par diode, est utilisée afin d'éviter la décharge de l'élément de stockage dans le moyen auxiliaire.

Un détecteur DET permet de détecter si le moyen auxiliaire est activé par l'utilisateur. La détection consiste par exemple à constater le branchement d'un câble de liaison raccordant le moyen auxiliaire à l'élément de stockage. Alternativement, la détection consiste en la détection d'un courant fourni par le moyen auxiliaire. Le détecteur DET est raccordé à une troisième entrée IN3 de l'unité de commande MCU.

L'unité de commande comprend une mémoire, dont plusieurs élément sont représentés sur la figure 1, leur rôle étant décrit par la suite.

Un premier mode d'exécution d'un procédé de commande d'un équipement domotique selon l'invention est décrit ci-après en référence à la figure 2.

Dans une étape préliminaire d'apprentissage E10, on détermine les énergies ENG nécessaires à l'exécution de différentes commandes de mouvement de l'écran mobile. Ces énergies sont déterminées dans une procédure de configuration déclenchée par l'installateur comme décrit plus bas, ou encore sont déterminées par le fabricant de l'équipement domotique. Elles sont enregistrées dans un élément mémoire ENG de l'unité de commande.

Par exemple, on enregistre en mémoire une valeur ENG(k) par exemple égale à 150 si on sait que l'énergie nécessaire à un mouvement de repli complet du store SCR vaut 1500 joules (50 watts pendant 30 secondes).

On enregistre n valeurs ENG(k) correspondant à n ordres de commande de mouvement (k variant de 1 à n). L'élément mémoire ENG de l'unité de commande comprend donc une table de valeurs.

De plus, la valeur d'énergie ENG(k) enregistrée peut comporter non seulement la valeur d'énergie nécessaire à l'exécution d'un mouvement particulier, mais aussi l'énergie nécessaire à l'exécution d'un mouvement ultérieur de sécurité, c'est-à-dire au retour de l'écran mobile dans une position de sécurité. Par exemple, dans le cas d'un store, la position de sécurité est la position dans laquelle l'écran mobile ou toile est complètement enroulé. En effet, dans cette position, l'écran est insensible à certains paramètres extérieurs, notamment le vent. Dans le cas d'une porte ou d'un volet roulant, on peut imaginer que la position de sécurité puisse être une position dans laquelle l'écran mobile est partiellement ouvert ou complètement ouvert par exemple pour permettre une évacuation en cas de danger.

Par exemple, une commande de déploiement complet du store nécessite 900 joules (30 watts pendant 30 secondes). Cependant, le repli du store nécessitant 1500 joules, on enregistrera une valeur 240 correspondant à une énergie nécessaire de 2400 joules (= 900 joules pour le déploiement + 1500 joules pour le repli). Il est important en effet de s'assurer, avant l'exécution d'un mouvement de déploiement total, qu'on dispose de suffisamment d'énergie pour assurer un repli ultérieur, par exemple en cas de vent violent. Si tel n'est pas le cas, la sécurité du store n'est pas assurée.

Dans une deuxième étape E20, on détermine l'énergie disponible dans l'élément de stockage et la position de l'écran mobile. Il se peut qu'une cause provoque la décharge progressive de l'élément de stockage. Cette cause peut être simplement l'autodécharge dans la résistance interne de l'élément de stockage BAT. Cette décharge progressive peut aussi être due au courant nécessaire à l'alimentation de l'unité de réception d'ordres, ou encore à la consommation d'un capteur supplémentaire, non représenté, branché également sur l'élément de stockage, par exemple un capteur météorologique. Elle peut être aussi due au fait que deux actionneurs (voire plus) partagent la ressource d'un même élément de stockage.

La détermination de l'énergie disponible dans l'élément de stockage BAT est facilitée dans le cas où l'élément de stockage est un condensateur ou un supercondensateur, puisqu'il suffit alors de mesurer, sur la ligne d'alimentation VCC, la tension disponible aux bornes de l'élément de stockage.

L'énergie disponible est sensiblement inférieure à l'énergie totale emmagasinée dans l'élément de stockage BAT. En effet, dans le cas d'un condensateur de capacité C présentant à ses bornes une tension V, l'énergie emmagasinée vaut (C x V²) / 2. Cependant, la tension V chute lorsque le condensateur fournit du courant. Quand la tension V atteint un seuil Vo, la tension disponible sur la ligne d'alimentation devient par exemple inférieure au seuil de fonctionnement de l'actionneur ACT et on ne peut plus faire fonctionner l'actionneur bien qu'il subsiste de l'énergie dans l'élément de stockage. Autrement dit, l'énergie disponible lorsque la tension mesurée vaut V est égale à : $ENGd = C \times \left({V}^{2}-{Vo}^{2}\right) / 2$

On détermine également la position de l'écran.

Dans le cas où le store est en position déployée, la tension disponible aux bornes de l'élément de stockage est surveillée de manière permanente et, dans une étape de test E30, son franchissement d'un seuil de sécurité à la baisse est détecté. Ce seuil de sécurité correspond, à un facteur de sécurité près, à l'énergie qui sera nécessaire au repli du store. Dès que le franchissement du seuil de sécurité est détecté, l'unité de commande l'interprète dans une étape E40 comme un ordre de repli du store. Le procédé boucle ensuite sur l'étape E20.

L'unité de commande a connaissance de la position déployée du store soit par la mesure de sa position à l'aide du capteur de position POS, soit parce qu'un indicateur a été positionné dans un élément mémoire fin de course EOL. L'ordre de commande de repli est alors exécuté par activation du moteur. Ainsi, l'installation se trouve sécurisée contre les décharges imprévisibles de l'élément de stockage d'énergie.

Les différentes étapes décrites ci-dessus en référence à la figure 2 peuvent être exécutées dans un procédé de commande ne comprenant aucune des étapes E50 à E100 qui sont décrites par la suite, dans un procédé comprenant certaines des étapes E50 à E100 qui sont décrites par la suite ou dans un procédé comprenant toutes les étapes E50 à E100 qui sont décrites par la suite.

Si le seuil de sécurité n'est pas franchi dans l'étape E30, on passe à une étape E50, dans laquelle on teste si un ordre de commande de mouvement est reçu. Si tel n'est pas le cas, on boucle sur l'étape E20.

Dans le cas où un ordre de commande de mouvement est reçu, l'unité de réception d'ordres RCU reçoit un signal radiofréquences capté par l'antenne. La nature de la commande est décodée. Alternativement, la trame logique du signal reçu est transmise à l'unité de commande MCU par la sortie RFC de l'unité de réception d'ordres, et le décodage a lieu dans l'unité de commande MCU. Dans tous les cas, l'unité de commande MCU enregistre la commande à satisfaire dans un élément mémoire CMD.

Dans une étape E60, on compare l'énergie disponible ENGd dans l'élément de stockage avec l'énergie ENG nécessaire au mouvement correspondant à l'ordre de commande reçu. Il s'agit de l'énergie nécessaire à l'exécution d'une séquence comprenant l'exécution de l'ordre de commande et un retour de l'écran mobile dans la position de sécurité à l'issue de l'exécution de l'ordre de commande.

Dans les étapes suivantes, une action est exécutée par l'actionneur ACT en fonction du résultat de la comparaison de l'étape précédente. Cette action est également déterminée en fonction de la commande reçue et enregistrée CMD. Si l'ordre de commande reçu correspond à un déploiement partiel du store, l'énergie nécessaire est éventuellement calculée lors de cette étape en appliquant une règle de calcul, par exemple de proportionnalité, à la valeur correspondant à un mouvement complet. Par exemple, si l'ordre de commande est le déploiement à 50 % du store, on détermine que l'énergie nécessaire à l'exécution de la séquence intégrant cet ordre de commande et l'ordre de retour en position de sécurité vaut 1200 joules (soit 450 joules pour le déploiement et 750 joules pour le repli). Une marge de sécurité est éventuellement prise par addition d'une constante ou multiplication par un facteur prédéfini sur la valeur d'énergie nécessaire enregistrée. Le facteur prédéfini est préférentiellement compris entre 1.2 et 1.5 pour une installation conçue « au plus juste », mais la marge de sécurité peut être accrue, au détriment du coût de l'installation, en prenant un facteur entier, par exemple 2 ou 3.

Quand l'énergie disponible est supérieure à l'énergie nécessaire, l'action, représentée par une étape E70 est l'activation du moteur jusqu'à l'exécution complète de l'ordre de commande reçu. Dans une étape suivante facultative E75, le dispositif domotique peut signaler à l'utilisateur le nombre d'ordres de commande, identiques à celui qui vient d'être exécuté, qui peuvent encore être exécutés. Cette indication peut être fournie par des saccades dans le mouvement de l'écran, le nombre de saccades étant représentatif du nombre d'ordres pouvant être ultérieurement exécutés avec les réserves énergétiques. De préférence, cette indication n'est donnée que lorsqu'il reste moins de trois ordres de commande qui peuvent encore être exécutés. Le procédé boucle alors sur l'étape E20.

Quand l'énergie disponible est inférieure à l'énergie nécessaire, dans une étape E80, le dispositif détermine le pourcentage d'exécution de l'ordre de commande. L'amplitude de déploiement du store peut être déterminée comme précédemment en utilisant un modèle dans lequel l'énergie consommée est proportionnelle à l'amplitude de déploiement du store. Par exemple, imaginons que le store soit initialement déployé à 25% de sa course et que l'utilisateur émette un ordre de commande de mouvement de déploiement complet du store mais qu'il ne reste plus qu'une énergie de 1170 joules dans l'élément de stockage. Pour permettre une exécution complète de la séquence intégrant cet ordre de commande et l'ordre de retour en position de sécurité sur la base des hypothèses faites plus haut, il faudrait qu'il reste une énergie de 2610 joules (= 675 joules pour le déploiement de 25% à 100% + 1500 joules pour le repli total + 435 joules pour un coefficient de sécurité de 1.2). L'exécution complète de la séquence est donc impossible. Le dispositif domotique va donc calculer de combien peut être déployé la toile de store pour assurer au mieux sa fonction tout en préservant les ressources énergétiques nécessaires à son repli en cas de nécessité. L'exécution de l'ordre de commande sera donc partielle: bien que l'ordre de commande donné par l'utilisateur soit un ordre de commande de déploiement complet, le store ne pourra être déployé qu'à 50% ou mi-course. En effet, 225 joules seront nécessaires au déploiement du store de 25% à 50% et 750 joules seront nécessaires pour le repli complet du store depuis cette position. Il restera donc une fois le store enroulé complètement théoriquement 195 joules disponibles correspondant au coefficient de sécurité de 1.2 utilisé.

Dans une étape suivante facultative E85, le dispositif domotique signale à l'utilisateur qu'il dispose de trop peu d'énergie pour exécuter l'ordre de commande complètement. Pour ce faire, l'actionneur peut par exemple être activé de manière particulière provoquant des à-coups de l'écran mobile. Ceci avertit l'utilisateur d'un problème énergétique.

Dans une étape E90, l'ordre de commande de mouvement est exécuté partiellement. L'action peut aussi consister en un mouvement de sécurité de l'écran mobile. L'exécution de l'ordre de commande de manière partielle peut consister à déployer le store uniquement sur une portion de course, comme déterminé à l'étape E80. Ceci garantit qu'il restera suffisamment d'énergie pour l'enrouler à nouveau en cas de besoin.

Dans une autre étape facultative E100, le dispositif domotique signale à l'utilisateur que l'énergie, disponible est inférieure à l'énergie nécessaire. Pour ce faire, comme dans l'étape E85, l'actionneur peut par exemple être activé de manière particulière provoquant des à-coups de l'écran mobile. Ceci avertit l'utilisateur d'un problème énergétique.

Dans l'étape E100, le dispositif domotique peut aussi signaler à l'utilisateur le temps nécessaire à la recharge de l'élément de stockage pour que celui-ci dispose de suffisamment d'énergie afin que l'ordre de commande puisse être exécuté complètement. Pour ce faire, comme dans l'étape E85, l'actionneur peut par exemple être activé de manière particulière provoquant des à-coups de l'écran mobile. Alternativement, comme dans le cas des autres étapes de signalisation décrites précédemment, des données peuvent être envoyées du dispositif domotique vers un dispositif d'affichage. Le calcul du temps est basé sur les conditions de charge de l'élément de stockage au moment de l'exécution de l'étape E100.

Quand la quantité d'énergie disponible est trop faible pour qu'une exécution partielle de l'ordre soit utile, alors il est préférable de supprimer l'étape E90 d'exécution partielle de l'ordre. Autrement dit, on peut décider dans le calcul du pourcentage d'exécution de l'ordre de l'étape E80 que l'ordre ne doit pas être exécuté si le pourcentage est inférieur à un seuil prédéterminé, par exemple inférieur à 40%.

La signalisation de l'étape E85 ou de l'étape E100 consiste à indiquer au bout de quelle durée la recharge sera suffisante pour exécution de l'ordre.

Suite à l'étape E100, le procédé boucle sur l'étape E20.

Les étapes E85 et E100 peuvent, toutes les deux, être exécutées dans le procédé.

On pourrait également prévoir que l'exécution de l'ordre de commande soit ultérieurement automatiquement réalisée en totalité dès que l'énergie nécessaire est disponible dans l'élément de stockage. Inversement, l'invention permet simplement l'information de l'utilisateur par un moyen d'affichage ou sensoriel, par exemple à l'aide de l'interface homme-machine MMI, quand cette énergie nécessaire est disponible, afin qu'il confirme l'ordre. Du fait par exemple de changement de conditions d'ensoleillement, le besoin de manoeuvre de l'équipement peut avoir disparu quand l'énergie nécessaire est devenue disponible.

Il peut cependant advenir que le recours à un moyen auxiliaire AUX soit nécessaire pour suppléer à un manque d'énergie. La figure 3 illustre une procédure dans laquelle il est souhaitable de bénéficier au plus tôt du complément d'énergie apporté par le moyen auxiliaire et dans les meilleures conditions ergonomiques.

Dans une première étape de recharge auxiliaire E25, quand l'utilisateur active le moyen auxiliaire, soit parce qu'il le branche, soit parce qu'il manoeuvre ce moyen pour produire de l'énergie, cette activation est détectée par le détecteur DET.

Dans une deuxième étape de recharge auxiliaire E35, tant que l'énergie disponible dans l'élément de stockage est inférieure à l'énergie nécessaire pour exécuter une commande suivante, rien ne se passe.

Dans une troisième étape de recharge auxiliaire E45, dès que l'énergie disponible dépasse l'énergie nécessaire, le moteur MOT est activé automatiquement dans le sens opposé au mouvement précédent si le produit est en fin de course, ce qui est connu par l'état de l'élément mémoire EOL. Autrement dit, dès que suffisamment d'énergie le permet, le store se déploie s'il était enroulé avant l'intervention de l'utilisateur et il s'enroule s'il était déployé. Ainsi, dans des circonstances particulières, l'état actuel de l'écran peut se substituer à une commande de mouvement particulier.

Si un indicateur de sécurité a été positionné dans un élément mémoire FLG, le comportement du store est différent. Cet indicateur de sécurité est positionné si un manque d'énergie contraint à l'arrêt du mouvement du moteur alors que l'actionneur a reçu une commande de sécurité, par exemple un ordre de repli émis par un capteur de détection de vent violent. Dans ce cas, il y a lieu de poursuivre le mouvement interrompu, dès que l'énergie est suffisante.

Pour l'utilisateur, l'intervention est donc très simple, et l'effort fourni est celui strictement nécessaire pour provoquer le mouvement souhaité.

Alternativement, le sens d'un mouvement de sécurité est préalablement défini et l'état du capteur de sécurité est testé, soit par interrogation directe dans le cas d'une liaison bidirectionnelle, soit en testant l'état de l'élément mémoire FLG. L'activation du moteur MOT se fait automatiquement dans la direction du mouvement de sécurité si un tel mouvement est nécessaire, sinon il y a simplement émission d'un signal pour avertir l'utilisateur que l'installation est disponible pour recevoir des ordres de commande. Dans ce cas, l'énergie nécessaire considérée est celle correspondant à la commande la plus consommatrice envisageable à partir de la position actuelle du store, puisqu'on ne sait pas à l'avance quelle commande sera émise par l'utilisateur. Le signal émis peut être un bref mouvement du store.

Les différentes étapes décrites ci-dessus en référence à la figure 3 peuvent être exécutées dans un procédé de commande ne comprenant aucune des étapes E10 à E100 précédemment décrites, dans un procédé comprenant certaines des étapes E10 à E100 précédemment décrites ou dans un procédé comprenant toutes les étapes E10 à E100 précédemment décrites.

La première étape d'apprentissage E10 du procédé de contrôle peut nécessiter une procédure d'apprentissage de l'énergie nécessaire à l'exécution d'un ou plusieurs ordres de commande de mouvements particuliers : déploiement total, repli total, déploiement partiel privilégié, etc. La procédure d'apprentissage est illustrée par la figure 4.

Dans une étape d'apprentissage E11, le moteur est activé pour exécuter un mouvement particulier du store, soit parce que l'installateur a émis une commande relative à un tel mouvement, soit de manière automatique.

Dans une autre étape d'apprentissage E12, l'énergie consommée dans la première étape d'apprentissage E11 est déterminée. Cela implique des mesures de quantités électriques lors de l'étape étape E11, par exemple la mesure de la tension VCC aux bornes de l'élément de stockage d'énergie en début et en fin d'étape. Alternativement, le courant consommé et la tension sont mesurés à intervalles de temps réguliers. L'énergie consommée est calculée à partir de ces acquisitions de mesures.

Dans une étape E13, on enregistre, dans un élément mémoire ENG, la valeur de l'énergie nécessaire à l'exécution du mouvement particulier. Comme il a été décrit, cette quantité est en général supérieure à la quantité déterminée par mesures.

Un deuxième mode d'exécution d'un procédé de commande d'un équipement domotique selon l'invention est décrit ci-après en référence à la figure 5. Ce mode est par exemple applicable lorsque l'élément mobile est au repos dans la position de sécurité : dans ce cas, les étapes E30 et E40 du premier mode sont inutiles, et la dépense d'énergie correspondant au parcours de ces étapes est supprimée.

Le deuxième mode d'exécution diffère du premier par le déplacement de l'étape E50, devenant E51 et de l'étape E20, devenant E21. Tant qu'aucun ordre n'est reçu, le procédé boucle sur l'étape E51. Si un ordre est reçu, il y a passage à l'étape E21 dans laquelle est déterminée l'énergie disponible et, éventuellement, la position de l'écran si celle-ci n'est pas la position de sécurité. On passe alors à l'étape E60, identique à celle du premier mode de réalisation, dans laquelle il y a comparaison entre l'énergie disponible et l'énergie nécessaire afin de déterminer si le dispositif dispose d'assez d'énergie pour l'exécution d'une séquence comprenant l'exécution de l'ordre de commande et un retour de l'écran mobile dans la position de sécurité à l'issue de l'exécution de l'ordre de commande.

Dans le cas où le résultat de comparaison est positif, on passe aux étapes E70 et E75, identiques au premier mode de réalisation.

Dans le cas où l'énergie disponible est insuffisante, on passe à une étape E81 dans laquelle une information sur le bilan énergétique du dispositif est transmise à l'utilisateur, par exemple à l'aide de l'interface homme-machine MMI. L'information peut comprendre une estimation du temps nécessaire à obtenir l'énergie nécessaire aux mouvements de commande et de retour en position de sécurité.

Dans une étape suivante E82, l'ordre n'est exécuté qu'à condition de recevoir une commande de confirmation. Dans ce cas, il y a donc exécution forcée de l'ordre de commande. L'utilisateur peut ainsi déroger, mais il a été mis en garde lors de l'étape précédente. La dérogation se comprend si les conditions météorologiques sont excellentes et qu'il est acquis que la recharge énergétique pourra avoir lieu sans qu'un mouvement de sécurité soit nécessaire.

Dans le cas de l'utilisation d'un émetteur d'ordres muni d'un capteur SR, et donc d'un fonctionnement automatique ou semi-automatique de l'installation, la confirmation peut résulter d'une analyse de prévisions météorologiques obtenues par interrogation automatique sur Internet d'un site spécialisé.

Avantageusement, les deux modes d'exécution du procédé de commande peuvent être combinés. Ainsi, il est possible d'ajouter au premier mode d'exécution la possibilité d'une commande forcée par l'utilisateur. Cette commande n'est exécutée qu'après confirmation, par exemple au moyen d'un appui particulier sur les touches de commande. De même, un fonctionnement particulier, plus économe en énergie, peut être ajouté au premier mode d'exécution lorsque l'écran mobile est au repos dans la position de sécurité.

Comme vu précédemment, grâce à l'invention, il est possible de déterminer de manière appropriée et précise l'énergie nécessaire à l'exécution des différentes commandes de mouvement afin d'adapter le comportement du dispositif domotique par exemple par une exécution partielle d'une commande reçue si la quantité d'énergie disponible se révèle inférieure à celle qui est nécessaire. Ceci permet de dimensionner « au plus juste » le convertisseur d'énergie et l'élément de stockage d'énergie.

Cependant, contrairement aux procédés connus de l'art antérieur, le procédé de commande selon l'invention permet d'assurer certaines fonctionnalités même en cas de faible niveau de charge de l'élément de stockage d'énergie. Ainsi, par exemple, dans le cas d'un store, même si l'énergie disponible est juste inférieure à l'énergie nécessaire pour enrouler complètement l'élément mobile depuis sa position complètement déployé, il serait aberrant de ne pas autoriser l'exécution complète d'un ordre de commande d'un déploiement à mi course de l'élément mobile se trouvant complètement enroulé, l'énergie nécessaire à cette exécution et au retour éventuel de l'écran mobile dans la position de sécurité enroulée à l'issue de cette exécution étant inférieure à l'énergie disponible dans l'élément de stockage d'énergie.

## Revendications

1. Procédé de commande du mouvement d'un écran mobile (SCR) d'un dispositif (INST) domotique autonome muni d'un élément (BAT) de stockage d'énergie, l'écran mobile étant susceptible d'occuper une position de sécurité, **caractérisé en ce que** le procédé comprend, suite à une réception d'un ordre de commande :
- une étape de détermination de l'énergie disponible dans l'élément de stockage d'énergie,
- une étape de détermination de l'énergie nécessaire à l'exécution d'une séquence comprenant l'exécution de l'ordre de commande et un retour de l'écran mobile dans la position de sécurité à l'issue de l'exécution de l'ordre de commande,
- une étape de comparaison de l'énergie disponible à l'énergie nécessaire afin de déterminer si le dispositif dispose d'assez d'énergie pour l'exécution de la séquence,
- une étape d'exécution de l'ordre de commande pourvu qu'il demeure, dans l'élément de stockage d'énergie, à l'issue de l'exécution de l'ordre de commande, une énergie suffisante permettant d'assurer le retour éventuel de l'écran mobile dans la position de sécurité.

2. Procédé de commande du mouvement d'un écran mobile (SCR) d'un dispositif (INST) domotique autonome muni d'un élément (BAT) de stockage d'énergie, l'écran mobile étant susceptible d'occuper une position de sécurité, **caractérisé en ce que** le procédé comprend, suite à une réception d'un ordre de commande :
- une étape de détermination de l'énergie disponible dans l'élément de stockage d'énergie,
- une étape de détermination de l'énergie nécessaire à l'exécution d'une séquence comprenant l'exécution de l'ordre de commande et un retour de l'écran mobile dans la position de sécurité à l'issue de l'exécution de l'ordre de commande,
- une étape de comparaison de l'énergie disponible à l'énergie nécessaire afin de déterminer si le dispositif dispose d'assez d'énergie pour l'exécution de la séquence,
- une étape d'exécution partielle de l'ordre de commande si l'étape de comparaison révèle que le dispositif ne dispose pas assez d'énergie pour l'exécution de la séquence.

3. Procédé de commande selon la revendication précédente, **caractérisé en ce que**, quand la quantité d'énergie disponible est trop faible pour qu'une exécution partielle de l'ordre soit utile, alors l'ordre n'est pas exécuté.

4. Procédé de commande selon la revendication 2 ou 3, **caractérisé en ce qu'**il comprend une étape de détermination du pourcentage d'exécution partielle de l'ordre de commande précédant une étape d'exécution partielle de l'ordre de commande.

5. Procédé de commande selon l'une des revendications 2 à 4, **caractérisé en ce qu'**il comprend une étape de signalisation suivant une étape d'exécution partielle de l'ordre de commande et / ou une étape de signalisation précédant une étape d'exécution partielle de l'ordre de commande.

6. Procédé de commande selon l'une des revendications précédentes, **caractérisé en ce qu'**il comprend une étape d'information sur la situation énergétique du dispositif.

7. Procédé de commande selon l'une des revendications précédentes, **caractérisé en ce qu'**il comprend une étape d'exécution forcée de l'ordre de commande.

8. Procédé de commande selon l'une des revendications précédentes, **caractérisé en ce qu'**il comprend une étape préliminaire dans laquelle les consommations énergétiques relatives aux exécutions des différents ordres de commandes exécutables par le dispositif domotique sont déterminées.

9. Procédé de commande selon l'une des revendications précédentes, **caractérisé en ce qu'**il comprend une étape dans laquelle on teste si l'énergie contenue dans le moyen de stockage d'énergie est inférieure à un seuil critique et une étape dans laquelle on exécute un ordre de commande mouvement de l'écran mobile vers la position de sécurité si tel est le cas.

10. Procédé de commande selon l'une des revendications précédentes, **caractérisé en ce qu'**il comprend une étape dans laquelle on détecte une activation d'un moyen auxiliaire de recharge de l'élément de stockage et une étape d'exécution d'un ordre de commande dès qu'un seuil d'énergie disponible dans l'élément de stockage est franchi à la hausse.

11. Dispositif (INST) domotique autonome comprenant un écran (SCR) mobile et un élément (BAT) de stockage d'énergie, **caractérisé en ce qu'**il comprend des moyens matériels (RCU, MCU, EOL, CMD, FLG, ENG) et logiciels de mise en oeuvre le procédé de commande selon l'une des revendications 1 à 10.

## Claims

1. Method for controlling the movement of a movable screen (SCR) of a self-powered home-automation device (INST) furnished with a power-storage element (BAT), the movable screen being capable of occupying a safety position, **characterized in that** the method comprises, following a receipt of a control command:
- a step for determining the power available in the power-storage element,
- a step for determining the power necessary for the execution of a sequence comprising the execution of the control command and a return of the movable screen to the safety position after the execution of the control command,
- a step for comparing the available power with the necessary power in order to determine whether the device has enough power for the execution of the sequence,
- a step for executing the control command provided that there remains in the power-storage element, after the execution of the control command, sufficient power to ensure the possible return of the movable screen to the safety position.

2. Method for controlling the movement of a movable screen (SCR) of a self-powered home-automation device (INST) furnished with a power-storage element (BAT), the movable screen being capable of occupying a safety position, **characterized in that** the method comprises, following a receipt of a control command:
- a step for determining the power available in the power-storage element,
- a step for determining the power necessary for the execution of a sequence comprising the execution of the control command and a return of the movable screen to the safety position after the execution of the control command,
- a step for comparing the available power with the necessary power in order to determine whether the device has enough power for the execution of the sequence,
- a step for partial execution of the control command if the comparison step reveals that the device does not have enough power for the execution of the sequence.

3. Control method according to the preceding claim, **characterized in that**, when the quantity of available power is too low for a partial execution of the command to be of use, the command is not executed.

4. Control method according to Claim 2 or 3, **characterized in that** it comprises a step for determining the percentage of partial execution of the control command preceding a step for partial execution of the control command.

5. Control method according to one of Claims 2 to 4, **characterized in that** it comprises a signalling step following a step for partial execution of the control command and/or a signalling step preceding a step for partial execution of the control command.

6. Control method according to one of the preceding claims, **characterized in that** it comprises a step for providing information on the power situation of the device.

7. Control method according to one of the preceding claims, **characterized in that** it comprises a step for forced execution of the control command.

8. Control method according to one of the preceding claims, **characterized in that** it comprises a preliminary step in which the power consumptions relative to the executions of the various control commands that can be executed by the home-automation device are determined.

9. Control method according to one of the preceding claims, **characterized in that** it comprises a step in which a test is run to ascertain whether the power contained in the power-storage element is below a critical threshold and a step in which a control command is executed for the movement of the movable screen to the safety position if such is the case.

10. Control method according to one of the preceding claims, **characterized in that** it comprises a step in which an activation of an auxiliary means for recharging the storage element is detected and a step for executing a control command when a threshold of available power in the storage element is exceeded.

11. Self-powered home-automation device (INST) comprising a movable screen (SCR) and a power-storage element (BAT), **characterized in that** it comprises hardware means (RCU, MCU, EOL, CMD, FLG, ENG) and software means for applying the control method according to one of Claims 1 to 10.

## Patentansprüche

1. Verfahren zur Steuerung der Bewegung eines beweglichen Schirms (SCR) einer autonomen haustechnischen Vorrichtung (INST), welche ein Element zur Speicherung von Energie (BAT) enthält, wobei der bewegliche Schirm in der Lage ist, eine Sicherheitsstellung einzunehmen, **dadurch gekennzeichnet, dass** das Verfahren nach Erhalt eines Steuerbefehls
- einen Schritt zur Bestimmung der im Element zur Speicherung von Energie verfügbaren Energiemenge,
- einen Schritt zur Bestimmung der Energiemenge, welche zur Ausführung einer Abfolge erforderlich ist, die die Ausführung des Steuerbefehls sowie den Rücklauf des beweglichen Schirms in seine Sicherheitsstellung nach Ausführung des Steuerbefehls umfasst,
- einen Schritt zum Vergleich der verfügbaren Energiemenge mit der erforderlichen Energiemenge, um zu bestimmen, ob die Vorrichtung zur Ausführung der Abfolge eine ausreichende Energiemenge enthält,
- einen Schritt zur Ausführung des Steuerbefehls unter der Voraussetzung, dass nach Ausführung des Steuerbefehls noch eine ausreichende Energiemenge verbleibt, um den Rücklauf des beweglichen Schirms in seine Sicherheitsstellung zu gewährleisten,
aufweist.

2. Verfahren zur Steuerung der Bewegung eines beweglichen Schirms (SCR) einer autonomen haustechnischen Vorrichtung (INST), welche ein Element zur Speicherung von Energie (BAT) enthält, wobei der bewegliche Schirm in der Lage ist, eine Sicherheitsstellung einzunehmen, **dadurch gekennzeichnet, dass** das Verfahren nach Erhalt eines Steuerbefehls
- einen Schritt zur Bestimmung der im Element zur Speicherung von Energie verfügbaren Energiemenge,
- einen Schritt zur Bestimmung der Energiemenge, welche zur Ausführung einer Abfolge erforderlich ist, die die Ausführung des Steuerbefehls sowie den Rücklauf des beweglichen Schirms in seine Sicherheitsstellung nach Ausführung des Steuerbefehls umfasst,
- einen Schritt zum Vergleich der verfügbaren Energiemenge mit der erforderlichen Energiemenge, um zu bestimmen, ob die Vorrichtung eine ausreichende Energiemenge zur Ausführung der Abfolge enthält,
- einen Schritt zur teilweisen Ausführung des Steuerbefehls, wenn im Schritt zum Vergleich festgestellt wurde, dass die Vorrichtung keine ausreichende Energiemenge zur Ausführung der Abfolge enthält,
umfasst.

3. Verfahren zur Steuerung nach vorstehendem Anspruch, **dadurch gekennzeichnet, dass** der Steuerbefehl nicht ausgeführt wird, wenn die Energiemenge zu gering ist, um selbst eine teilweise Ausführung des Steuerbefehls zu gewährleisten.

4. Verfahren zur Steuerung nach Anspruch 2 oder 3, **dadurch gekennzeichnet, dass** es einen Schritt zur Bestimmung des prozentualen Betrags der teilweisen Ausführung des Steuerbefehls vor einem Schritt zur teilweisen Ausführung des Steuerbefehls aufweist.

5. Verfahren zur Steuerung nach einem der Ansprüche 2 bis 4, **dadurch gekennzeichnet, dass** es nach einem Schritt zur teilweisen Ausführung des Steuerbefehls einen Schritt zur Anzeige und/oder vor einem Schritt zur teilweisen Ausführung des Steuerbefehls einen Schritt zur Anzeige aufweist.

6. Verfahren zur Steuerung nach einem der vorstehenden Ansprüche, **dadurch gekennzeichnet, dass** es einen Schritt zur Information über die Energiesituation der Vorrichtung aufweist.

7. Verfahren zur Steuerung nach einem der vorstehenden Ansprüche, **dadurch gekennzeichnet, dass** es einen Schritt zur zwangsweisen Ausführung des Steuerbefehls aufweist.

8. Verfahren zur Steuerung nach einem der vorstehenden Ansprüche, **dadurch gekennzeichnet, dass** es einen vorgängigen Schritt aufweist, in dem die Werte des Energieverbrauchs bezüglich der Ausführung der einzelnen Steuerbefehle, die von der haustechnischen Vorrichtung ausgeführt werden, bestimmt werden.

9. Verfahren zur Steuerung nach einem der vorstehenden Ansprüche, **dadurch gekennzeichnet, dass** es einen Schritt aufweist, in dem untersucht wird, ob die Energiemenge, die im Mittel zur Speicherung der Energie vorhanden ist, unter einem kritischen Schwellenwert liegt, und wenn dies der Fall ist, einen Schritt, in dem ein Steuerbefehl zur Verschiebung des beweglichen Schirms in die Sicherheitsstellung ausgeführt wird.

10. Verfahren zur Steuerung nach einem der vorstehenden Ansprüche, **dadurch gekennzeichnet, dass** es einen Schritt aufweist, in dem eine Aktivierung eines Hilfsmittels zum Wiederaufladen des Speicherelements ermittelt wird, sowie einen Schritt, in dem ein Steuerbefehl ausgeführt wird, sobald ein Schwellenwert der verfügbaren Energiemenge im Speicherelement nach oben überschritten wird.

11. Autonome haustechnische Vorrichtung (INST), mit einem beweglichen Schirm (SCR) und einem Element zur Energiespeicherung (BAT), **dadurch gekennzeichnet, dass** es Hardware (RCU, MCU, EOL, CMD, FLG, ENG) sowie Software zur Ausführung des Verfahrens zur Steuerung nach einem der Ansprüche 1 bis 10 aufweist.
